# EUROPÄISCHE PATENTANMELDUNG

(11) **EP 4 610 039 A1**
(43) Veröffentlichungstag der Anmeldung: **03.09.2025**
(21) Anmeldenummer: 25160957.4
(22) Anmeldetag: 28.02.2025
(51) Int. Cl.: B30B 15/06

(54) **PRESSSTEMPEL ZUM VERPRESSEN VON PULVER- ODER GRANULATFÖRMIGEN STOFFEN SOWIE EINE PRESSSTEMPELANORDNUNG UND EINE RUNDLÄUFERPRESSE**

(30) Priorität: 29.02.2024 DE 102024105853
(71) Anmelder: Ritter Pharma-Technik GmbH, 22145 Stapelfeld (DE)
(72) Erfinder: Ritter, Stephanie, 22145 Stapelfeld (DE)
(74) Vertreter: Stork Bamberger Patentanwälte PartmbB

(57) **Zusammenfassung**

Die vorliegende Erfindung betrifft einen Pressstempel (10) zum Verpressen von pulver- oder granulatförmigen Stoffen zu einem Presskörper, umfassend einen sich entlang einer Längsachse (L) erstreckenden Grundkörper (11) und einen an den Grundkörper (11) angrenzenden Presskopf (12), wobei der Presskopf (12) ein Aufnahmeelement (13) und ein zur lösbaren Befestigung mit dem Aufnahmeelement (13), dem Presskopf (12) und/oder dem Grundkörper (11) vorgesehenes Trägerelement (30) umfasst, wobei das Trägerelement (30) zur Anbringung eines Presselements (14) ausgebildet und eingerichtet ist, und dass das Presselement (14) eine als Pressfläche (15) ausgebildete Oberseite (16) und eine zur Anbringung mit dem Trägerelement (30) eingerichtete Unterseite (17) umfasst, wobei die Pressfläche (15) des Presselements (14) im Wesentlichen zum Kontakt mit den pulver- oder granulatförmigen Stoffen ausgebildet und eingerichtet ist. Die Erfindung betrifft auch eine Pressstempelanordnung (25) sowie eine Rundläuferpresse.

## Beschreibung

Die Erfindung betrifft einen Pressstempel zum Verpressen von pulver- oder granulatförmigen Stoffen zu einem Presskörper, umfassend einen sich entlang einer Längsachse erstreckenden Grundkörper und einen an den Grundkörper angrenzenden Presskopf

Des Weiteren betrifft die Erfindung eine Pressstempelanordnung umfassend einen Oberstempel, einen Unterstempel und eine Matrize.

Weiterhin betrifft die Erfindung eine Rundläuferpresse.

Pressstempel sind seit vielen Jahren aus dem Stand der Technik bekannt und dienen unter anderem zum Verpressen von pulver- oder granulatförmigen Stoffen. Derartige Pressstempel werden regelmäßig zur Herstellung von Tabletten oder anderen Presskörpern verwendet, deren Endprodukt insbesondere dem medizinischen, hygienischen oder Lebensmittelbereich zuzuordnen ist. Die Verwendung solcher Tabletten oder Presskörper ist vielfältig und umfasst sowohl den Einsatz in der Medizin als auch im Haushalt, z. B. als Wirkstofftabletten in Waschmaschinen oder als Spülmaschinentabs in Geschirrspülmaschinen. Darüber hinaus sind derartige Tabletten aus dem Bereich der Nahrungsergänzungsmittel bekannt, indem beispielsweise zuckerhaltige Pulver oder Granulate zu Brausetabletten oder dergleichen miteinander verpresst werden.

Die bekannten Pressstempel bestehen in der Regel aus einem Grundkörper und einem daran angrenzenden Presskopf. Die gängige Methode zur Herstellung von Tabletten ist der Einsatz von Pressvorrichtungen, die eine Pressmatrize mit einem Ober- und einem Unterstempel aufweisen. Der Unterstempel ragt in die Pressmatrize hinein, wodurch ein einseitig offener Dosierraum entsteht. Dieser Raum wird mit dem zu verpressenden Pulver oder Granulat gefüllt. Der Oberstempel wird durch die offene Seite eingeführt und gegen den Unterstempel gedrückt, wodurch das Material zu einer komprimierten Tablette bzw. dem entsprechenden Presskörper geformt wird. Beim Einsatz solcher Komponenten treten immer wieder vielfältige produktionsbedingte Schwierigkeiten auf, die mit der Materialauswahl der eingesetzten Komponentenwerkstoffe bzw. der zu verpressenden Produkte zusammenhängen. So kann es z. B. zu unerwünschten Anhaftungen von Pressbestandteilen am Presskopf oder an Presskopfteilen kommen, die zu Verschmutzungen, strukturellen Problemen oder Beschädigungen der herzustellenden Presskörper führen können.

Aus diesem Grund ist es aus dem Stand der Technik bekannt, Pressstempel zur Herstellung von Tabletten aus pulver- oder granulatförmigen Stoffen mit Einsätzen oder Beschichtungen zu versehen. Damit soll erreicht werden, dass die Haftung des Materials an einem Teil des Pressstempels, insbesondere an der Oberfläche des Presskopfes, während des Pressvorgangs verringert wird, so dass die Tabletten ihre Form behalten und ihre vorgesehene Beschaffenheit annehmen. Dennoch kann die Haftung bei der Herstellung mit den bekannten Lösungen weiterhin problematisch sein, da je nach Wahl des Einsatzes, der Beschichtung oder der granulat- oder pulverförmigen Stoffe ein Anhaften an den Pressflächen des Stempels zu beobachten ist. Insbesondere bei aus pulver- oder granulatförmigen Stoffen hergestellten Geschirrspülmitteln oder Lebensmittelprodukten, vor allem bei Brühwürfeln oder Bouillonwürfeln, ist aufgrund der enthaltenen Fette eine unerwünscht starke Anhaftung an den Pressflächen zu beobachten, was dazu führen kann, dass Teile der Tablette bzw. des Presskörpers beim Ablösen von den Stempeln angehaftet bleiben oder abbrechen. Dies beeinträchtigt nicht nur das Aussehen der Tablette bzw. des Presskörpers, sondern auch die Dosiergenauigkeit und Qualität. Außerdem führt dies zu einer erheblichen Verschmutzung der Maschine.

Bei der Tablettierung sind die Stempel hohen Press- und Reibkräften ausgesetzt. Je nach Materialeigenschaften der verwendeten Pressstempel kann es dabei auch zu einem abrasiven Verschleiß der Stempeloberflächen kommen. Bei ein- oder mehrteiligen Stempeln sind die Pressflächen daher typischerweise aus Metall gefertigt. Diese Oberflächen können durch Härten oder Beschichten mit Metallen oder Keramiken wie Cr, CrN, TiAIN, TiN usw. verstärkt werden. Solche Beschichtungen lösen jedoch das oben beschriebene Haftungsproblem nicht immer zufriedenstellend, sondern führen zum Teil zu weiteren Komplikationen bei der Anhaftung.

Darüber hinaus sind Stempel bekannt, die in der Mitte ihrer Pressfläche eine Vertiefung zur Aufnahme eines Einsatzes aus einem widerstandsfähigen Elastomer aufweisen. Dieses Elastomerteil wird von einer Umfangsfläche der Vertiefung umgeben, wodurch es seitlich gehalten werden soll. Allerdings unterliegt das Elastomerteil einem hohen Verschleiß, der einen regelmäßigen und kostspieligen Austausch der Stempel oder des Elastomerteils erforderlich macht. Weiter ist dieses Bauteil nicht lösbar anbringbar, so dass ein Entfernen mit einem hohen Aufwand verbunden ist. Diese Konfiguration erweist sich hinsichtlich der Wirtschaftlichkeit als unbefriedigend. Da die Pressstempel insgesamt aus hartem Stahl gefertigt sind, ist das Zusammenwirken dieser unterschiedlichen Materialien fehleranfällig und regelmäßig nur durch den Einsatz besonders aktiver Klebstoffe möglich, was jedoch die Gefahr von Verunreinigungen und des Eintrags potenziell gesundheitsgefährdender Stoffe in den Produktionsprozess mit sich bringt.

Problematisch bei den bekannten Lösungen zur Vermeidung von Anhaftungen der Rohstoffe an den Presskörpern ist nach wie vor das Eindringen dieser Einsätze oder Beschichtungen in das Endprodukt, was durch eine ungeeignete Auswahl oder Gestaltung der Antihaftkonstruktion oder durch unregelmäßige Wartung möglich ist. Dies erfordert zum einen eine ausreichend feste Verbindung der Einsätze oder Beschichtungen mit dem Grundkörper und zum anderen die konsequente Einhaltung von Wartungsintervallen/Austauschintervallen. Da der Austausch bzw. die Wartung jedoch mit einem hohen Zeit- und Arbeitsaufwand verbunden ist, wird dies in der Praxis nur unzureichend umgesetzt.

Ein weiterer Nachteil der verfügbaren Pressstempel besteht darin, dass aufgrund des Verschleißes der Pressflächen bzw. der jeweiligen haftungsreduzierenden Materialien oder Konstruktionen ein regelmäßiger Austausch der Pressstempel oder zumindest der Pressflächen bzw. der haftungsreduzierenden Oberfläche erforderlich ist. Die Pressstempel sollen ein Anhaften des Pressguts weitgehend verhindern, wobei die Wirkung im regulären Gebrauch nachlässt, weshalb eine regelmäßige Wartung, Kontrolle und ein Austausch unumgänglich sind. Die regelmäßige Erneuerung bzw. der Austausch der Pressstempel bzw. deren Pressoberfläche ist mit einem nicht unerheblichen Arbeits-, Kosten- und Zeitaufwand verbunden. Bei den bekannten Pressstempeln werden beispielsweise komplette Bauteile ausgetauscht, was sehr hohe Kosten verursacht, jedoch die Rüstzeiten gering hält. Des Weiteren gibt es die Möglichkeit, einzelne Beschichtungen, die auf den entsprechenden Pressköpfen aufgebracht sind, in regelmäßigen Abständen zu erneuern bzw. auszutauschen, um die Gefahr von Beschädigungen etc. zu minimieren. Da die bekannten Beschichtungen regelmäßig stoffschlüssig, insbesondere durch Klebstoffe, direkt auf dem Presskopf aufgebracht werden, ist ein Austausch bzw. eine Erneuerung besonders zeitintensiv. Ein solcher Austausch bzw. eine solche Erneuerung erfordert mehrere Arbeitsschritte, wie z.B. Aufbereitung, Demontage, Reinigung, Verklebung usw., was den Prozess verkompliziert sowie fehler- und verletzungsanfällig macht. Aufgrund der fehlenden Standardisierung und der kleinteiligen Bearbeitung ist zudem ein hoher manueller Aufwand erforderlich, was den Prozess besonders kostenintensiv macht und mit einer hohen Ressourcenbindung einhergeht. Da die Vorrichtungen zur Herstellung der Presskörper in der Regel eine Vielzahl von Pressstempeln aufweisen, muss eine entsprechende Oberflächenerneuerung bzw. -bearbeitung kontinuierlich und periodisch durchgeführt werden.

Es ist daher Aufgabe der vorliegenden Erfindung, einen Pressstempel bereitzustellen, der einerseits zuverlässig und gleichzeitig einfach zu handhaben ist sowie dabei eine sichere Anordnung im bestimmungsgemäßen Gebrauch gewährleistet, und der andererseits gewünschte Pressresultate zur Herstellung von geforderten Presskörpern liefert und dabei eine hohe Ausfallsicherheit aufweist sowie kosteneffizient und intuitiv zu handhaben ist.

Diese Aufgabe wird durch den eingangs genannten Pressstempel dadurch gelöst, dass der Presskopf ein Aufnahmeelement und ein zur lösbaren Befestigung mit dem Aufnahmeelement, dem Presskopf und/oder dem Grundkörper vorgesehenes Trägerelement umfasst, wobei das Trägerelement zur Anbringung eines Presselements ausgebildet und eingerichtet ist, und dass das Presselement eine als Pressfläche ausgebildete Oberseite und eine zur Anbringung mit dem Trägerelement eingerichtete Unterseite umfasst, wobei die Pressfläche des Presselements im Wesentlichen zum Kontakt mit den pulver- oder granulatförmigen Stoffen ausgebildet und eingerichtet ist.

Durch den erfindungsgemäßen Pressstempel wird sichergestellt, dass mittels des Trägerelements eine flexible und effiziente Anbringung des Presselements an dem Presskopf realisierbar ist, was die Anpassungsfähigkeit und Vielseitigkeit des Pressstempels verbessert. Die lösbare Befestigung des Trägerelements erleichtert den Austausch oder die Wartung des Presselements und trägt somit zur Gesamteffizienz des Pressvorgangs bei. Bei einer Modifikation des auf dem Trägerelement angeordneten Presselements ist es erfindungsgemäß nicht mehr erforderlich, den gesamten Pressstempel zu demontieren, sondern es genügt, das lösbare Trägerelement vom Pressstempel zu lösen, um beispielsweise eine Wartung oder einen Austausch des Presselements vorzunehmen. Weiter wird gewährleistet, dass das Aufnahmeelement und das Presselement während des Pressvorgangs präzise und zuverlässig zueinander ausrichtbar sind. Die entsprechend ausgebildete Pressfläche des Presselements ermöglicht einen gleichmäßigen Kontakt mit dem zu verpressenden Material, was zu einer gleichmäßigen und konsistenten Verdichtung führt. Darüber hinaus ermöglicht die lösbare Anordnung zwischen dem Aufnahmeelement und dem auf dem Trägerelement angeordneten Presselement eine einfache Handhabung und Wartung des jeweiligen Presselements. Die lösbare Anordnung zwischen dem Aufnahmeelement und dem Trägerelement ermöglicht eine schnelle und unkomplizierte Montage und Demontage des entsprechenden Presselements am Presskopf. Dadurch wird die Handhabung des Pressstempels erheblich vereinfacht, was wiederum zu einer Zeit- und Arbeitsersparnis führt. Insgesamt bietet dieser erfindungsgemäße Pressstempel eine effiziente Lösung für die Verpressung von pulver- oder granulatförmigen Stoffen, indem Präzision, Benutzerfreundlichkeit und Leistung kombiniert werden. Durch den erfindungsgemäßen Pressstempel kann das Presselement sowohl örtlich als auch zeitlich unabhängig von der erforderlichen Entfernung etwaiger Rückstände älterer Presselemente geschehen. Auch kann die Verklebung des Presselements mit dem Trägerelement zeitlich unabhängig vom erforderlichen Austausch/Wartung der entsprechenden Presselemente bereits durchgeführt werden, so dass es kaum zu Produktionsausfallzeiten kommt. Die Eigenschaften dieses Pressstempels erleichtern nicht nur den Herstellungsprozess sowie den Austausch und die Wartung des Presselements, sondern gewährleisten auch die Qualität und Konsistenz der hergestellten Presskörper.

In bevorzugten Ausführungsformen kann vorgesehen sein, dass das Trägerelement das Presselement umfasst bzw. dass das Presselement in dem Trägerelement direkt integriert ist. In diesem Fall ist das Presselement Bestandteil des Trägerelements. Durch diese Ausführungsform ist ein kurzfristiger Austausch bzw. eine schnelle Wartung des gesamten Bauteils möglich, um einen effizienten und dauerhaften Einsatz des erfindungsgemäßen Pressstempels zu gewährleisten. In besonders bevorzugten Ausführungsformen kann das Trägerelement und/oder das Presselement aus mehreren Bauteilen gebildet sein, die in ihrer Gesamtheit das jeweilige Trägerelement und/oder das Presselement bilden und definieren. In Abhängigkeit von dem vorgesehenen Pressstempel, den gewünschten Presskörpern und/oder den zu verpressenden Stoffen kann das Trägerelement und/oder das Presselement aus mehreren Teilelementen bestehen, die ebenfalls unter den Begriff des Trägerelements bzw. des Presselements fallen.

In einer weiteren bevorzugten Ausführung ist der eigentliche Pressstempel mittels einer Zentral- oder Lateralbefestigung befestigbar, wobei dieser entsprechend mit einer Aufnahme für eine Schraubenbefestigung (zentral) oder einer Trägerverlängerung (lateral) ausgestattet ist.

Unter "pulver- oder granulatförmigen Stoffen" im Sinne der Erfindung sind alle Ausgangsmaterialien bzw. Rohstoffe zu verstehen, die zur Herstellung von Presskörpern geeignet sind. Bei solchen "Presskörpern" kann es sich insbesondere um tablettenförmige Körper handeln, die allgemein unter dem Begriff "Tabletten", aber auch unter den speziellen Bezeichnungen "Brausetabletten", "Geschirrspülmaschinentabs", "Waschmaschinentabs", "Brühwürfel" etc. bekannt sind. Die Presskörper/Tabletten können verschiedene Formen und Größen aufweisen, vorzugsweise sind die mittels der Pressstempel herzustellenden Presskörper jedoch im Wesentlichen quaderförmig ausgebildet und eingerichtet. Das "Trägerelement" kann alternativ auch nur als "Träger" oder "Carrier" bezeichnet werden.

In einer weiteren Ausführungsform umfasst das Trägerelement und/oder das Presselement mindestens ein daran korrespondierend angeordnetes Klebemittel, welches zur unterstützenden Fixierung bzw. Ausrichtung des Trägerelements bzw. des Presselements zueinander ausgebildet und eingerichtet ist. Dieses mindestens eine Klebemittel ist insbesondere ein doppelseitiges Klebeband, welches weiter bevorzugt flächig auf dem Trägerelement und/oder auf der Unterseite des Presselements anordenbar ist, um bei einer Kontaktaufnahme mit dem jeweiligen Gegenstück zumindest bereichsweise eine Fixierung mit diesem auszubilden und einzurichten.

Eine bevorzugte Ausführungsform ist dadurch gekennzeichnet, dass das Aufnahmeelement eine Ausnehmung aufweist und zur im Wesentlichen vollständigen Aufnahme des Trägerelements ausgebildet und eingerichtet ist, wobei das Presselement in dem auf dem Trägerelement angebrachten Zustand das Trägerelement im Wesentlichen vollständig überdeckt. Die im Wesentlichen vollständige Aufnahme des Trägerelements in der Ausnehmung ermöglicht eine stabile und sichere Befestigung des Presselements am Presskopf. Weiterhin gewährleistet die Im Wesentlichen vollständige Überdeckung des Trägerelements durch das Presselement eine gleichmäßige Druckverteilung während des Pressvorgangs. Dies trägt dazu bei, die Qualität der hergestellten Presskörper zu verbessern und mögliche Verformungen oder Unregelmäßigkeiten zu minimieren. Darüber hinaus erleichtert diese Ausführungsform die Reinigung und Wartung des Pressstempels, da das Presselement das Trägerelement vollständig abdeckt und somit eine glatte, leicht zu reinigende Oberfläche bildet und den Kontakt von pulver- oder granulatförmigen Stoffen mit dem Trägerelement verhindert. Dies trägt zur Erhaltung der Betriebseffizienz bei und minimiert wartungsbedingte Stillstandszeiten. Insgesamt ermöglicht diese Ausführungsform ein effizientes und präzises Verpressen von pulver- oder granulatförmigen Stoffen und unterstützt die Herstellung qualitativ hochwertiger Presskörper in industriellen Anwendungen.

Eine vorteilhafte Weiterbildung zeichnet sich dadurch aus, dass das Trägerelement zur Befestigung mittels mindestens eines Befestigungselements mit dem Aufnahmeelement, dem Presskopf und/oder dem Grundkörper ausgebildet und eingerichtet ist. Auf diese Weise ist eine robuste und sichere Befestigung des Trägerelements mit dem Aufnahmeelement, dem Presskopf und/oder dem Grundkörper des Pressstempels herstellbar. Dies gewährleistet eine stabile Verbindung während des Pressvorgangs, wodurch eine gleichmäßige Druckverteilung aufrechterhalten und die Qualität der hergestellten Presskörper verbessert wird. Darüber hinaus erleichtert die Verwendung eines geeigneten Befestigungselements die Montage und Demontage des Trägerelements, was die Wartung und Reinigung des Pressstempels erleichtert und die Betriebszeiten optimiert. Darüber hinaus bietet diese Weiterbildung eine erhöhte Flexibilität bei der Konfiguration des Pressstempels. Je nach den Anforderungen des Pressvorgangs oder des vorgesehenen Trägerelements können verschiedene Arten von Befestigungselementen verwendet werden, um eine optimale Leistung bzw. Befestigung des Trägerelements zu erzielen und eine Vielzahl von Stoffen effektiv zu verpressen. Die Verwendung von Befestigungselementen trägt dazu bei, die Leistungsfähigkeit, Vielseitigkeit und Wartungsfreundlichkeit des Pressstempels zu verbessern, was zu einer effizienteren und qualitativ hochwertigeren Herstellung von Presskörpern führt.

In einer weiteren vorteilhaften Ausgestaltung der Erfindung ist das Trägerelement mittels einer kraftschlüssigen Verbindung und/oder mittels einer formschlüssigen Verbindung zur lösbaren Befestigung mit dem Aufnahmeelement, dem Presskopf und/oder dem Grundkörper ausgebildet und eingerichtet. Die Ausbildung einer kraftschlüssigen und/oder formschlüssigen Verbindung gewährleistet eine sichere und stabile Befestigung des Trägerelements mit dem Aufnahmeelement, dem Presskopf und/oder dem Grundkörper des Pressstempels. Diese Verbindungsmethoden ermöglichen eine effektive und zuverlässige Positionierung des Trägerelements, so dass eine sichere Anordnung gegeben ist und ein unbeabsichtigtes Lösen des Trägerelements während des Pressvorgangs verhindert wird. Darüber hinaus bietet die Möglichkeit der lösbaren Befestigung eine einfache Wartung und Reparatur des Pressstempels. Im Bedarfsfall kann das Trägerelement schnell und komplikationslos entfernt und ausgetauscht werden, ohne dass der gesamte Pressstempel demontiert werden muss. Die Kombination aus kraft- und/oder formschlüssiger Verbindung bietet eine vielseitige und zuverlässige Lösung zur Befestigung des Trägerelements und erhöht die Flexibilität bei der Gestaltung des Pressstempels. Je nach den Anforderungen des Pressvorgangs lassen sich verschiedene Verbindungsmethoden einsetzen, um eine optimale Leistung zu erzielen und eine Vielzahl von Stoffen effizient zu verpressen. In einer bevorzugten Ausführungsform weist die zur Anordnung mit dem Presselement vorgesehene Fläche eine ebene Oberfläche auf.

Eine zweckmäßige Ausgestaltung der Erfindung ist dadurch gekennzeichnet, dass das Trägerelement mindestens eine Durchbrechung aufweist und dass das Aufnahmeelement, der Presskopf und/oder der Grundkörper mindestens eine Befestigungselementaufnahme aufweist, wobei das Trägerelement zur Befestigung in dem Aufnahmeelement mittels des mindestens einen Befestigungselements durch Einsetzen durch die Durchbrechung in der Befestigungselementaufnahme ausgebildet und eingerichtet ist. Durch die mindestens eine vorgesehene Durchbrechung im Trägerelement und mindestens eine Befestigungselementaufnahme am Aufnahmeelement, Presskopf und/oder Grundkörper ermöglicht die Ausgestaltung eine flexible und anpassbare Befestigung des Trägerelements. Dies ist insbesondere vorteilhaft, um den Pressstempel an unterschiedliche Anforderungen und Gegebenheiten anzupassen. Die Befestigung des Trägerelements durch Einsetzen durch die Durchbrechung in der Befestigungselementaufnahme schafft eine robuste Verbindung, die während des Pressvorgangs zuverlässig bleibt. Dies gewährleistet eine stabile Positionierung des Trägerelements und eine gleichmäßige Druckverteilung für qualitativ hochwertige Presskörper. Durch die Integration der Befestigungselementaufnahme in das Aufnahmeelement, den Presskopf und/oder den Grundkörper wird der Platzbedarf minimiert, was insbesondere in räumlich begrenzten Umgebungen von Vorteil ist. In einer bevorzugten Ausführungsform ist das Presselement auf dem in dem Aufnahmeelement befestigten Trägerelement anordenbar. Weiter bevorzugt ist das Befestigungselement eine Schraube mit einem Gewinde, wobei die Durchbrechung ein entsprechendes Gegengewinde umfasst.

Vorzugsweise umfasst das Aufnahmeelement mindestens eine Sicherungsausnehmung und das Trägerelement umfasst mindestens ein zur lösbaren Anordnung in der Sicherungsausnehmung ausgebildetes und eingerichtetes Sicherungselement. Diese Ausführung bietet mehrere Vorteile für die Funktionalität und die Sicherheit des Pressstempels. So ermöglicht das Vorhandensein der mindestens einen Sicherungsausnehmung im Aufnahmeelement und des mindestens einen Sicherungselements im Trägerelement eine zuverlässige Verriegelung des Pressstempels, gewährleistet eine zuverlässige Fixierung während des Pressvorgangs und verhindert ein unbeabsichtigtes Lösen oder Verschieben während des bestimmungsgemäßen Gebrauchs. Durch das einfache Einsetzen und Sichern des Trägerelements mittels der mindestens einen Sicherungsausnehmung und des mindestens einen Sicherungselements wird eine unkomplizierte Bedienbarkeit gewährleistet, was die Effizienz und Benutzerfreundlichkeit des Pressstempels erhöht. Darüber hinaus bieten die mindestens eine Sicherungsausnehmung und das mindestens eine Sicherungselement eine hohe Positioniergenauigkeit des Trägerelements und ermöglichen eine exakte Justierung und Anpassung des Pressstempels an unterschiedliche Anforderungen und Anwendungen.

Gemäß einer weiteren bevorzugten Ausführungsform der Erfindung ist/sind die mindestens eine Sicherungsausnehmung und/oder das mindestens eine Sicherungselement im Wesentlichen entlang der Längsachse des Grundkörpers ausgebildet und eingerichtet ist/sind. Die Anordnung entlang der Längsachse des Grundkörpers ermöglicht eine gleichmäßige Verteilung des mindestens einen Sicherungselements und/oder der mindestens einen Sicherungsausnehmung. Das mindestens eine entlang der Längsachse angeordnete Sicherungselement und/oder die mindestens eine Sicherungsaussparung ermöglichen zudem eine einfachere Handhabung und Wartung des Pressstempels, da sie eine klare Orientierung für die Montage und Demontage bieten. Weiter kann auf diese Weise eine bevorzugte Eingriffsmöglichkeit für das mindestens eine Sicherungselement geschaffen werden, um das Trägerelement zuverlässig gegen eine Bewegung entlang der Längsachse zu sichern.

Eine weitere zweckmäßige Ausgestaltung der Erfindung ist dadurch gekennzeichnet, dass das Aufnahmeelement, der Presskopf und/oder der Grundkörper mindestens eine mit der Sicherungsausnehmung verbundene, insbesondere im Wesentlichen orthogonal zur Längsachse verlaufende, Arretierungsausnehmung umfasst. Diese Ausführung bietet eine erhöhte Stabilität und Sicherheit während des Betriebs des Pressstempels. Durch die Integration der mindestens einen Arretierungsausnehmung, die mit der mindestens einen Sicherungsausnehmung verbunden ist, wird eine verbesserte Verriegelung und Ausrichtung des Pressstempels erreicht. Weiter bevorzugt umfasst der Pressstempel mindestens ein in der mindestens einen Arretierungsausnehmung anordenbares Arretierungselement. Dies trägt dazu bei, mögliche unerwünschte Verschiebungen oder Bewegungen während des Pressvorgangs zu minimieren und eine definierte Ausrichtung und entsprechende Arretierung der jeweiligen Komponenten des Pressstempels zu gewährleisten.

Vorzugsweise weist das mindestens eine Sicherungselement entlang der Längsachse mindestens eine Materialverjüngung auf, die zum zumindest bereichsweisen Eingriff mit mindestens einem in der mindestens einen Arretierungsausnehmung anordenbaren Arretierungselement vorgesehen ist, wobei das mindestens eine Sicherungselement gegen ein unbeabsichtigtes Lösen entlang der Längsachse aus der mindestens einen Sicherungsausnehmung gesichert ist. Auf diese Weise ist eine weitere Möglichkeit gegeben, den Pressstempel während des Betriebs sicher und zuverlässig zu fixieren. Die Materialverjüngung des Sicherungselements ermöglicht einen präzisen und festen Sitz in der Arretierungsausnehmung, wodurch ein stabiler Halt und eine verbesserte Ausrichtung des Pressstempels erreicht werden. Bei der Materialverjüngung handelt es sich beispielsweise um eine Ausnehmung, insbesondere um eine Einkerbung bzw. zumindest einen Abschnitt des mindestens einen Sicherheitselements, um eine Bewegungshemmung entlang der Längsachse bei einem Eingriff mit dem Arretierungselement auszubilden und einzurichten. Weiterhin kann durch die Materialverjüngung ein Verriegelungsmechanismus geschaffen werden, der ein Hintergreifen durch das Sicherungselement ermöglicht, um ein unbeabsichtigtes Lösen des gesamten Trägerelements zu verhindern. Durch diese Konstruktion wird das mindestens eine Sicherungselement wirksam gegen ein unbeabsichtigtes Lösen entlang der Längsachse aus der mindestens einen Sicherungsausnehmung geschützt, was die Sicherheit und Zuverlässigkeit des Pressstempels während des Betriebs erhöht. Vorzugsweise weist das mindestens eine Sicherungselement einen im Wesentlichen rotationssymmetrischen Körper auf.

Eine bevorzugte Weiterbildung der Erfindung zeichnet sich dadurch aus, dass der Grundkörper und der Presskopf im Wesentlichen einstückig ausgebildet und eingerichtet sind. Dies erhöht die strukturelle Integrität und Stabilität des Pressstempels. Durch die Herstellung der Komponenten aus einem Stück werden potenzielle Schwachstellen oder Fehlerstellen, die bei getrennten Teilen auftreten können, eliminiert. Dies erhöht die Zuverlässigkeit und die Standzeit des Pressstempels. Darüber hinaus ermöglicht die einteilige Ausführung eine präzise und gezielte Ausrichtung des Presskopfes, wodurch eine gleichmäßige Druckverteilung während des Pressvorgangs gewährleistet wird. Die Integration von Grundkörper und Presskopf in ein einteiliges Design erleichtert auch die Herstellung und Montage des Pressstempels. Weniger Einzelteile bedeuten weniger Montageaufwand und eine einfachere Fertigung, was letztlich die Produktionskosten senkt.

Eine zweckmäßige Ausgestaltung der Erfindung ist dadurch gekennzeichnet, dass das Trägerelement im Wesentlichen einstückig ausgebildet und eingerichtet ist. Die einstückige Konstruktion des Trägerelements gewährleistet unter anderem eine erhöhte Stabilität und Festigkeit während des Pressvorgangs. Durch die Reduzierung von Verbindungsstellen oder einzelnen Bauteilen wird das Risiko von Bruchstellen oder Schwachstellen minimiert, was zu einer zuverlässigeren Funktionsweise des Pressstempels führt. Die einstückige Formgebung verringert auch die Herstellungskosten und vereinfacht den Herstellungsprozess. Durch den Wegfall aufwendiger Montageverfahren oder Verbindungselemente können die Produktionszeiten verkürzt und die Herstellungskosten insgesamt gesenkt werden. Darüber hinaus bietet die einstückige Gestaltung eine bessere Kontrolle über die Materialzusammensetzung und die Struktur des Trägerelements. Dies ermöglicht eine gezielte Anpassung der physikalischen Eigenschaften wie Elastizität und Festigkeit an die spezifischen Anforderungen des Pressstempels. Vorzugsweise ist das Trägerelement aus mindestens einem Metall, insbesondere einem Hartmetall, gebildet. In weiteren bevorzugten Ausführungsformen kann es vorgesehen sein, dass das Trägerelement aus mindestens einem Kunststoff, insbesondere aus einem harten und dauerhaften Kunststoff (z. B. PP, ABS etc.), gebildet ist.

Eine vorteilhafte Weiterbildung zeichnet sich dadurch aus, dass das Presselement, insbesondere die Pressfläche, zumindest abschnittsweise, insbesondere im Wesentlichen vollständig, aus mindestens einem Kunststoff gebildet ist und/oder mit einer Kunststoffbeschichtung beschichtet ist. Durch die Verwendung mindestens eines Kunststoffes und/oder einer Kunststoffbeschichtung für das Presselement, insbesondere die Pressfläche, ist unter anderem ein selektives Herbeiführen von Hafteigenschaften zwischen der Pressfläche und den zu verpressenden Stoffen realisierbar. Insbesondere ist auf diese Weise eine Antihafteigenschaft bereitstellbar, wodurch die Anhaftung der zu verpressenden Stoffe während des Pressvorgangs entsprechend einstellbar, insbesondere verminderbar ist. Diese Antihafteigenschaft erleichtert nicht nur die Entnahme der zu erzeugenden Presskörper, sondern reduziert auch das Risiko von Verunreinigungen und Rückständen auf der Pressfläche. Dadurch wird die Reinigung und Wartung des Pressstempels vereinfacht, was wiederum die Standzeit erhöht, und die Effizienz des Produktionsprozesses steigert. Durch die Verwendung mindestens eines Kunststoffes und/oder einer Kunststoffbeschichtung für das Presselement, insbesondere die Pressfläche, ist auch eine bessere Austauschbarkeit des Presselements möglich. Bei Bedarf kann das Presselement leicht entfernt und durch ein neues ersetzt werden, was die Wartungszeiten minimiert und die Gesamtbetriebskosten senkt. Dies trägt zur Betriebseffizienz bei und gewährleistet eine kontinuierliche Produktion ohne längere Stillstandszeiten. Darüber hinaus bietet der mindestens eine Kunststoff und/ oder die Kunststoffbeschichtung des Presselements, insbesondere der Pressfläche, eine langlebige und widerstandsfähige Oberfläche, die ihre Eigenschaften, insbesondere die Antihafteigenschaften, auch bei regelmäßiger Verwendung beibehält. Dies verlängert die Lebensdauer des Presselements und trägt zur Aufrechterhaltung der Produktqualität bei. Insgesamt ermöglicht die Integration mindestens eines Kunststoffes und/oder die Kunststoffbeschichtung des Presselements, insbesondere der Pressfläche, eine Optimierung der Betriebsleistung, der Wartungsfreundlichkeit und der Austauschbarkeit des Pressstempels. Diese Eigenschaften tragen dazu bei, die Produktivität zu steigern und die Kosten des Produktionsprozesses zu senken. Vorzugsweise umfasst der Kunststoff und/oder die Kunststoffbeschichtung PP oder PU in einem signifikanten Umfang.

Vorzugsweise liegt die Dicke der Pressfläche des mindestens einen Kunststoffes bzw. der Kunststoffbeschichtung in einem Bereich von 0,5 mm bis 5 mm, besonders bevorzugt in einem Bereich von 1 mm bis 3 mm. Die Dicke des mindestens einen Kunststoffes bzw. der Kunststoffbeschichtung hat einen unmittelbaren Einfluss auf die Verformbarkeit des Presselements und damit direkt auf die sich einstellenden Haftungseigenschaften bzw. die Ablöseeigenschaften der zu verpressenden Stoffe.

In einer weiteren bevorzugten Weiterbildung der Erfindung ist das Presselement als ein eine Antihaftbeschichtung oder eine Antihaftstruktur aufweisendes Presselement ausgebildet und eingerichtet. Besonders bevorzugt ist die Pressfläche als eine eine Antihaftbeschichtung oder eine Antihaftstruktur aufweisende Pressfläche ausgebildet und eingerichtet. Auf diese Weise lässt sich das Anhaften des Pressgutes während des Pressvorgangs effektiv minimieren. Diese Antihafteigenschaft verringert das Risiko von Produktfehlern durch die gewünschte Ausbildung der Presskörper und reduziert Verklumpungen, Verstopfungen und Materialverluste. Außerdem wird die Entnahme der zu produzierenden Presskörper erleichtert. Darüber hinaus ermöglicht die Antihaftbeschichtung oder Antihaftstruktur eine wesentlich vereinfachte Reinigung und Wartung des Pressstempels. Rückstände und Verschmutzungen lassen sich leichter entfernen, wodurch die Betriebszeit des Pressstempels optimiert und Stillstandszeiten minimiert werden. Zudem ist ein vereinfachter Austausch der entsprechenden Komponenten möglich, was ebenfalls zu einem positiven Rüstverhalten beiträgt. Die Antihaftbeschichtung oder Antihaftstruktur trägt ebenfalls zur Verlängerung der Lebensdauer des Presselements bei, indem sie eine robuste und widerstandsfähige Oberfläche bietet, die ihre Antihafteigenschaften auch bei wiederholtem Einsatz beibehält. Dies stellt eine gleichbleibende Qualität der hergestellten Presskörper sicher und optimiert die Gesamteffizienz des Pressvorgangs.

Vorzugsweise sind das Presselement und das Trägerelement miteinander verbindbar, insbesondere mittels eines Klebstoffs. Besonders bevorzugt sind das Presselement und das Trägerelement mittels eines Klebstoffs, insbesondere mittels eines doppelseitigen Klebebandes, miteinander verbindbar ausgebildet und eingerichtet. Diese Verbindungsmethode gewährleistet eine feste und dauerhafte Verbindung zwischen dem Presselement und dem Trägerelement, wodurch eine stabile und zuverlässige Funktionsweise des Pressstempels während seines Betriebs sichergestellt wird. Diese Verbindungsmethode bietet eine einfache und effektive Möglichkeit, das Presselement sicher am Trägerelement zu befestigen, ohne dass komplexe mechanische oder sonstige stoffliche Verbindungen erforderlich sind. Das doppelseitige Klebeband gewährleistet eine gleichmäßige und zuverlässige Haftung zwischen dem Presselement und dem Trägerelement, was zu einer verbesserten Stabilität und Funktionalität des Pressstempels führt. Im bestimmungsgemäßen Gebrauch müssen lediglich die einzelnen Trägerelemente aus dem Pressstempel entnommen werden, um anschließend die zu entfernenden Presselemente zu ersetzen. Die jeweiligen Klebstoffe, insbesondere das Klebeband, lassen sich mit geeigneten Lösungsmitteln rückstandsfrei und aufwandsarm entfernen, ohne dass gesundheitliche Bedenken bestehen. Somit ist der Vorgang zuverlässig, risikoarm und effizient durchführbar. Weiter bevorzugt ist der entsprechende Klebstoff bzw. das Klebeband derart gewählt, dass eine Verbindung zwischen dem Presselement und dem Trägerelement zumindest für die Standzeit des Presselements gegeben ist.

Eine weitere vorteilhafte Ausführungsform zeichnet sich dadurch aus, dass das Aufnahmeelement und/oder das Trägerelement jeweils mindestens ein Magnetelement umfasst, und/oder dass das Aufnahmeelement und/oder das Trägerelement mindestens einen magnetisierbaren Abschnitt umfasst, um eine Magnetisierungsanordnung des Trägerelements in dem Aufnahmeelement auszubilden und einzurichten. Dies ermöglicht eine einfache und effektive Befestigung des Trägerelements im Aufnahmeelement durch magnetische Anziehung, wodurch eine stabile und sichere Verbindung zwischen dem Presselement und dem Trägerelement gewährleistet wird. Die Verwendung von Magnetelementen ermöglicht eine einfache Montage und Demontage des Pressstempels, was die Wartung und den Austausch von Komponenten erleichtert. Weiter bevorzugt ist das mindestens eine Magnetelement derart gewählt, dass eine Verbindung zwischen dem Aufnahmeelement und dem Trägerelement zumindest für die Standzeit des Presselements gegeben ist.

Die Aufgabe wird weiter mit einer eingangs genannten Pressstempelanordnung gelöst, wobei der Oberstempel und/oder der Unterstempel ein erfindungsgemäßer Pressstempel ist. Die Verwendung des erfindungsgemäßen Pressstempels als Oberstempel und/ oder Unterstempel gewährleistet eine optimale Anpassung an die Anforderungen des Pressvorgangs und erleichtert insbesondere die entsprechende Wartung sowie den Austausch der jeweiligen Pressflächen. Durch die Integration der innovativen Merkmale des Pressstempels in die Stempelanordnung wird eine verbesserte Pressqualität und Produktionsleistung in Verbindung mit den Vorteilen der Wartung bzw. des Austausches der jeweiligen Komponenten erreicht. Die mit dem erfindungsgemäßen Pressstempel verbundenen Vorteile, wie beispielsweise die Antihafteigenschaften der Pressfläche und die verbesserte Wartungsfreundlichkeit bzw. Austauschbarkeit der jeweiligen Komponenten, werden somit direkt auf die gesamte Pressstempelanordnung übertragen. Dadurch wird die Zuverlässigkeit des Pressvorgangs erhöht und die Qualität der hergestellten Presskörper weiter optimiert.

Zur Vermeidung von Wiederholungen wird im Zusammenhang mit der erfindungsgemäßen Pressstempelanordnung insbesondere auch auf die bereits im Zusammenhang mit dem erfindungsgemäßen Pressstempel im Detail geschilderten Vorzüge verwiesen. Diese gelten in analoger Weise auch für die erfindungsgemäße Pressstempelanordnung.

Weiterhin wird die Aufgabe durch eine eingangs erwähnte Rundläuferpresse gelöst, umfassend eine Mehr- oder Vielzahl der erfindungsgemäßen Pressstempelanordnung. Damit ist eine gleichmäßige und effiziente Verarbeitung großer Mengen von pulver- oder granulatförmigen mit den entsprechenden Vorteilen der erfindungsgemäßen Pressstempelanordnung gegeben. Die spezifischen Merkmale und Vorteile der erfindungsgemäßen Pressstempelanordnungen, wie beispielsweise die AntihaftEigenschaften der Pressfläche und die verbesserte Wartungsfreundlichkeit, werden auf alle Pressvorgänge innerhalb der Rundläuferpresse angewendet. Dadurch wird eine konsistente Pressqualität und Produktionsleistung über alle Verarbeitungsstufen hinweg gewährleistet.

Zur Vermeidung von Wiederholungen wird im Zusammenhang mit der erfindungsgemäßen Rundläuferpresse insbesondere auch auf die bereits im Zusammenhang mit der erfindungsgemäßen Pressstempelanordnung sowie auf die im Zusammenhang mit dem erfindungsgemäßen Pressstempel im Detail geschilderten Vorzüge verwiesen. Diese gelten in analoger Weise auch für die erfindungsgemäße Rundläuferpresse.

In weiteren bevorzugten Ausführungsformen können weitere Pressen zur Herstellung von entsprechenden Presskörpern vorgesehen sein, die jeweils mindestens einen der erfindungsgemäßen Pressstempel und/oder mindestens eine der erfindungsgemäßen Pressstempelanordnungen aufweisen. Solche weiteren Pressen können insbesondere Exzenterpressen sein.

Weitere zweckmäßige und/oder vorteilhafte Merkmale und Weiterbildungen sowie bevorzugte Vorrichtungsgegenstände ergeben sich aus den Unteransprüchen und der Beschreibung. Besonders bevorzugte Ausführungsformen des Pressstempels, der Pressstempelanordnung sowie der Rundläuferpresse werden anhand der beigefügten Zeichnungen näher erläutert. In den Zeichnungen zeigen:
- Fig. 1: eine schematische Darstellung einer ersten Ausführungsform eines erfindungsgemäßen Pressstempels in einer perspektivischen Ansicht von schräg oben,
- Fig. 2: eine schematische Darstellung einer zweiten Ausführungsform eines erfindungsgemäßen Pressstempels in einer perspektivischen Ansicht von schräg oben,
- Fig. 3: eine schematische Darstellung einer dritten Ausführungsform eines erfindungsgemäßen Pressstempels in einer perspektivischen Ansicht von schräg oben,
- Fig. 4: eine schematische Darstellung einer vierten Ausführungsform eines erfindungsgemäßen Pressstempels in einer perspektivischen Ansicht von schräg oben,
- Fig. 5: eine schematische Darstellung einer erfindungsgemäßen Pressstempelanordnung in perspektivischer Ansicht
und
- Fig. 6: eine schematische Darstellung einer weiteren Ausführungsform eines erfindungsgemäßen Pressstempels in einer Schnittansicht mit einem externen Hilfsmittel.

Anhand der vorgenannten Figuren wird der erfindungsgemäße Pressstempel, die erfindungsgemäße Pressstempelanordnung sowie die erfindungsgemäße Rundläuferpresse näher beschrieben.

Der in den Zeichnungen dargestellte Pressstempel 10 ist exemplarisch als Pressstempel 10 zum Verpressen von pulver- oder granulatförmigen Stoffen zu - in den Figuren nicht im Detail gezeigten - Presskörpern, insbesondere zu Tabletten, ausgebildet. Derartige Pressstempel 10 sind unter anderem auch unter der Bezeichnung Tablettierstempel oder Tablettenstempel bekannt. Die Erfindung bezieht sich in gleicher Weise auf vergleichbare Pressstempel 10, die zum Verpressen von sonstigen Presskörpern, beispielsweise im Bereich der Lebensmittelindustrie (Brühwürfel etc.) oder im Bereich der Nahrungsergänzungsmittel (Brausetabletten etc.), ausgebildet und eingerichtet sind.

Fig. 1 bis Fig. 4 sowie Fig. 6 zeigen jeweils schematisch eine Ausführungsform eines Pressstempels 10 zum Verpressen von pulverförmigem oder granulatförmigem Material zu einem Presskörper, umfassend einen sich entlang einer Längsachse L erstreckenden Grundkörper 11 und einen an den Grundkörper 11 angrenzenden Presskopf 12. In den Fig. 1 bis Fig. 4 sowie Fig .6 sind der Maßstab sowie die Abmessungen der einzelnen Komponenten des erfindungsgemäßen Pressstempels 10 nicht notwendigerweise dimensions- oder realitätsgetreu dargestellt, sondern können hiervon zumindest partiell abweichen. Insbesondere die Längserstreckung des Presskopfes 12 und/oder des Grundkörpers 11 entlang der Längsachse L kann/können hiervon abweichen. Weiterhin kann der Pressstempel 10 weitere Komponenten oder Merkmale aufweisen, um ein entsprechendes Verpressen von pulver- oder granulatförmigen Stoffen zu einem Presskörper vorzusehen. In der Regel stellt der Presskopf 12 den Bereich dar, der in eine Öffnung mit den darin enthaltenen pulver- oder granulatförmigen Stoffen eindringt, um mit seiner Oberfläche zum Verpressen in Kontakt zu treten.

Dieser Pressstempel 10 zeichnet sich erfindungsgemäß dadurch aus, dass der Presskopf 12 ein Aufnahmeelement 13 und ein zur lösbaren Anordnung mit dem Aufnahmeelement 13, dem Presskopf 12 und/oder dem Grundkörper 11 vorgesehenes Trägerelement 30 umfasst, wobei das Trägerelement 30 zur Anbringung/Anordnung eines Presselements 14 ausgebildet und eingerichtet ist. Zudem umfasst das Presselement 14 eine als Pressfläche 15 ausgebildete Oberseite 16 und eine zur Anbringung/Anordnung mit dem Trägerelement 30 eingerichtete Unterseite 17 umfasst, wobei die Pressfläche 15 des Presselements 14 im Wesentlichen zum Kontakt mit den pulver- oder granulatförmigen Stoffen ausgebildet und eingerichtet ist. Vorzugsweise ist das Presselement 14 im Wesentlichen passgenau auf dem Trägerelement 30 anordenbar, um mit der Oberseite 16 des Presselements 14 eine im Wesentlichen plane sowie deckungsgleiche Pressfläche 15 auszubilden und einzurichten.

Bei den in Fig. 1 bis Fig. 4 gezeigten unterschiedlichen Ausführungsformen des erfindungsgemäßen Pressstempels 10 ist das Trägerelement 30 jeweils im nicht zusammengesetzten Zustand mit dem Aufnahmeelement 13, dem Presskopf 12 und/oder dem Grundkörper 11 dargestellt. In Fig. 6 ist das Trägerelement 30 im zusammengesetzten Zustand abgebildet. Im bestimmungsgemäßen Gebrauch ist das Trägerelement 30 mit dem Aufnahmeelement 13, dem Presskopf 12 und/oder dem Grundkörper 11 verbunden. Weiterhin ist in den Fig. 2 bis Fig. 4, das Presselement 14 ebenfalls im nicht zusammengesetzten Zustand mit dem Trägerelement 30 dargestellt. Im bestimmungsgemäßen Gebrauch, wie in Fig. 6 gezeigt, ist das Presselement 14 mit dem Trägerelement 30 verbunden oder, wie in Fig. 1 gezeigt, ein Teil des Trägerelements 30, um die Pressfläche 15 zum Verpressen der pulver- oder granulatförmigen Stoffe bereitzustellen und um einen sicheren und zuverlässigen Sitz des Trägerelements 30 bzw. des Presselements 14 in dem erfindungsgemäßen Pressstempel 10 auszubilden und einzurichten. Es kann jedoch bevorzugt vorgesehen sein, das entsprechende Trägerelement 30 oder das entsprechende Presselement 14 separat, beispielsweise als Ersatzteil, bereitzustellen und anschließend mit dem Aufnahmeelement 13, dem Presskopf 12 und/oder dem Grundkörper 11 zu verbinden, um den entsprechenden erfindungsgemäßen Pressstempel 10 auszubilden und einzurichten. In weiteren bevorzugten Ausführungsformen kann je nach Ausgestaltung des Pressstempels 10 bzw. der herzustellenden Presskörper vorgesehen sein, dass das Trägerelement 30, das Presselement 14 oder weitere Bestandteile des Pressstempels 10 aus mehreren Komponenten bestehen bzw. in mehrere Einzelelemente unterteilt sind. Weiter bevorzugt kann ein einziger Pressstempel 10 mehrere Trägerelemente 30, Presselemente 14 und/oder Aufnahmeelemente 13 umfassen, um im Wesentlichen gleichzeitig mehrere Presskörper herzustellen.

In vorteilhaften Ausführungsformen kann der Presskopf 12 Bestandteil des Grundkörpers 11 oder unmittelbar in diesen integriert sein, so dass eine konkrete Zuordnung nicht ohne weiteres gegeben ist. Der Grundkörper 11 ist vorzugsweise der Bereich des Pressstempels 10, der mit den Antriebsmitteln der jeweils eingesetzten Maschine zur Herstellung der Presskörper in Eingriff steht, um die jeweiligen Pressbewegungen des Pressstempels 10 auszuführen. In den Fig. 1 bis Fig. 4 sowie in Fig .6 ist das Trägerelement 30 jeweils zumindest an einem Bereich des Presskopfes 12 und/oder des Aufnahmeelements 13 befestigt/verbunden. Weiter bevorzugt ist das Presselement 14 im bestimmungsgemäßen Gebrauch im Wesentlichen vollständig innerhalb des Aufnahmeelements 13 anordenbar.

Das Aufnahmeelement 13 ist vorzugsweise profiliert in dem Presskopf 12 eingebracht. Weiter bevorzugt weist das Aufnahmeelement 13 mindestens eine Ausnehmung 18 auf, die zur im Wesentlichen vollständigen Aufnahme des Trägerelements 30 ausgebildet und eingerichtet ist, wobei das Presselement 14 in dem auf dem Trägerelement 30 angebrachten Zustand das Trägerelement 30 im Wesentlichen vollständig überdeckt. und weist zumindest abschnittsweise mindestens eine Ausnehmung 18 auf, um darin zumindest abschnittsweise das Presselement 14 aufzunehmen. Die Ausgestaltung der mindestens einen Ausnehmung 18 kann je nach Materialauswahl, Verwendungszweck oder Dimension des Pressstempels 10 unterschiedlich ausgebildet sein, wie dies insbesondere in den Fig. 1 bis Fig. 4 sowie in Fig. 6 gezeigt ist. In den Fig. 1 bis Fig. 4 sowie in Fig. 6 ist jeweils nur eine Ausnehmung 18 gezeigt, wobei es in besonders bevorzugten Ausführungsformen vorgesehen sein kann, dass der Pressstempel 10 mehrere Trägerelemente 30 und/oder Ausnehmungen 18 umfasst.

Vorzugsweise ist das Trägerelement 30 zur Befestigung mittels mindestens eines Befestigungselements 19 mit dem Aufnahmeelement 13, dem Presskopf 12 und/oder dem Grundkörper 11 ausgebildet und eingerichtet. In der Fig. 4 ist exemplarisch eine Ausführungsform des erfindungsgemäßen Pressstempels 10 gezeigt, in der das Trägerelement 30 ein flächiges Bauteil ist, das mittels eines Befestigungselements 19, hier eine Schraube 20, in dem Aufnahmeelement 13 sowie in dem Presskopf 12 lösbar anordenbar ist. Wie in der Fig. 4 weiter gezeigt, weist das Trägerelement 30 weiter bevorzugt mindestens eine Durchbrechung 21 auf und das Aufnahmeelement 13, der Presskopf 12 und/oder der Grundkörper 11 weist mindestens eine Befestigungselementaufnahme 22 auf. Aus der Fig. 4 geht weiter hervor, dass das Trägerelement 30 zur Befestigung in dem Aufnahmeelement 13 mittels des mindestens einen Befestigungselements 19, hier der Schraube 20, durch Einsetzen durch die Durchbrechung 21 in der Befestigungselementaufnahme 22 ausgebildet und eingerichtet ist. Besonders bevorzugt weist das Befestigungselement 19 ein Gewinde 23 und die Befestigungselementaufnahme 22 ein entsprechendes Gegengewinde 24 auf.

Weiter bevorzugt ist das Trägerelement 30 mittels einer kraftschlüssigen Verbindung und/oder mittels einer formschlüssigen Verbindung zur lösbaren Befestigung mit dem Aufnahmeelement 13, dem Presskopf 12 und/oder dem Grundkörper 11 ausgebildet und eingerichtet.

Eine vorteilhafte Ausführungsform zeichnet sich dadurch aus, dass das Aufnahmeelement 13 mindestens eine Sicherungsausnehmung 31 umfasst und dass das Trägerelement 30 mindestens ein zur lösbaren Anordnung in der Sicherungsausnehmung 31 ausgebildetes und eingerichtetes Sicherungselement 32 umfasst. In den Fig. 1 bis Fig. 3 sowie in Fig. 6 sind jeweils unterschiedliche Ausführungsformen des erfindungsgemäßen Pressstempels mit unterschiedlichen Sicherungsausnehmungen 31 sowie Sicherungselementen 32 dargestellt. Die Sicherungsausnehmungen 31 sowie die Sicherungselemente 32 sind besonders bevorzugt jeweils korrespondierend zueinander ausgebildet und eingerichtet. Weiter bevorzugt ist/sind die mindestens eine Sicherungsausnehmung 31 und/oder das mindestens eine Sicherungselement 32 im Wesentlichen entlang der Längsachse L des Grundkörpers 11 ausgebildet und eingerichtet. Zum Einführen und Anordnen bzw. zum Lösen des mindestens einen Sicherungselements 32 in die mindestens eine Sicherungsausnehmung 31 ist das Trägerelement 30 entlang der Längsachse L bewegbar. In bevorzugten Ausführungsformen ist das Trägerelement 30 im Wesentlichen einstückig ausgebildet und eingerichtet. In weiteren bevorzugten Ausführungsformen sind der Grundkörper 11 und der Presskopf 12 im Wesentlichen einstückig ausgebildet und eingerichtet. Besonders bevorzugt handelt es sich bei dem Werkstoff um Metall, insbesondere um einen Werkstoff ausgewählt aus der Gruppe der Hartmetalle.

Weiter bevorzugt ist das Presselement 14 im Wesentlichen einstückig ausgebildet und eingerichtet. Vorzugsweise ist die Pressfläche 15 des Presselements 14 zumindest abschnittsweise, insbesondere im Wesentlichen vollständig, aus mindestens einem Kunststoff gebildet und/oder mit einer Kunststoffbeschichtung beschichtet. Besonders bevorzugt ist die Pressfläche 15 als eine eine Antihaftbeschichtung oder eine Antihaftstruktur aufweisende Pressfläche 15 ausgebildet und eingerichtet. In einer weiteren bevorzugten Ausführungsform sind das Presselement 14 und das Trägerelement 30 miteinander verbindbar, insbesondere mittels eines Klebstoffs verbindbar.

Vorzugsweise umfasst das Aufnahmeelement 13, der Presskopf 12 und/oder der Grundkörper 11 mindestens eine mit der Sicherungsausnehmung 31 verbundene, insbesondere im Wesentlichen orthogonal zur Längsachse L verlaufende, Arretierungsausnehmung 33. Eine Arretierungsausnehmung 33 ist beispielsweise in der Fig. 3 sowie im Detail in der Fig. 6 gezeigt. In einer weiteren vorteilhaften Ausführungsform der Erfindung weist das mindestens eine Sicherungselement 32 entlang der Längsachse L mindestens eine Materialverjüngung 34, insbesondere einen Materialverjüngungsabschnitt, auf, die/der zum zumindest bereichsweisen Eingriff mit mindestens einem in der mindestens einen Arretierungsausnehmung 33 anordenbaren Arretierungselement 35 vorgesehen ist. Das mindestens eine Arretierungselement 35 sowie die damit verbundene Funktionalität der Arretierung geht insbesondere im Detail aus der Fig .6 hervor. Durch die Anordnung eines entsprechenden mindestens einen Arretierungselements 35 in der mindestens einen Arretierungsausnehmung 33 ist das mindestens eine Sicherungselement 32 gegen ein unbeabsichtigtes Lösen entlang der Längsachse L aus der mindestens einen Sicherungsausnehmung 31 gesichert. Das gesamte Trägerelement 30 ist somit gegen ein unbeabsichtigtes Lösen gesichert.

In der weiteren Ausführungsform des erfindungsgemäßen Pressstempels 10 in Fig. 6 ist eine Möglichkeit zur Befestigung des Trägerelements 30 bzw. des Sicherungselements 32 in der Sicherungsausnehmung 31 im Detail dargestellt. In Fig. 6 ist ferner der Vorgang des beabsichtigten Entfernens des Trägerelements 30 durch Lösen des mindestens einen Arretierungselements 35 mittels eines Hilfsmittels 36 veranschaulicht. Fig. 6 zeigt beispielhaft einen erfindungsgemäßen Pressstempel 10 mit einem Teil eines Grundkörpers 11 sowie dem Presskopf 12 mit dem darin angeordneten Trägerelement 30. Die Ausführungsform des erfindungsgemäßen Pressstempels 10 in Fig. 6 umfasst zwei Arretierungsausnehmungen 33, wobei in den Arretierungsausnehmungen 33 zumindest teilweise zwei Arretierungselemente 35 angeordnet sind. Grundsätzlich kann auch nur eine Arretierungsausnehmung 33 oder mehr als zwei Arretierungsausnehmungen 33 vorgesehen sein, die mit nur einem Arretierungselement 35 oder mehr als zwei Arretierungselementen 35 zur Sicherung des Sicherungselements 32 ausgebildet und eingerichtet ist/sind. In der vorliegenden Ausführungsform der Fig. 6 umfasst das Arretierungselement 35 jeweils einen Eingriffsabschnitt 37, der zum sichernden Eingriff mit dem Sicherungselement 32, insbesondere mit der Materialverjüngung 34, ausgebildet und eingerichtet ist.

Ferner ist das mindestens eine Arretierungselement 35 vorzugsweise mittels mindestens einem Federelement 38 in der Arretierungsausnehmung 33 federbeweglich gelagert, wobei die vorherrschende Federkraft eine Sicherung des Sicherungselements 32 in der Sicherungsausnehmung 31 ausbildet. In einer bevorzugten Ausführungsform kann das mindestens eine Arretierungselement 35 von außen, das heißt von der Außenseite des Presskopfs 12 und/oder vom Grundkörper 11, zugänglich sein, um ein Entfernen des mindestens einen Arretierungselements 35 aus der entsprechenden Arretierungsausnehmung 33 auszubilden und einzurichten. Das mindestens eine Arretierungselement 35 ist vorzugsweise mittels geeigneter Befestigungsmittel in der jeweiligen Arretierungsausnehmung 33 befestigbar, wozu beispielsweise kraft- und/oder stoffschlüssige Befestigungsmittel herangezogen werden können.

Weiter bevorzugt ist das mindestens eine Arretierungselement 35, zumindest aber der Eingriffsabschnitt 37, durch ein (externes) Hilfsmittel 36 gegen die Federkraft des Federelements 38 herausbewegbar. In der Ausführungsform der Fig. 6 weist das Sicherungselement 32 des Trägerelements 30 dafür einen entlang der Längsachse L über die Materialverjüngung 34 hinausragenden Freigabeabschnitt 39 auf, der zum Zusammenwirken mit einem Hilfsmittel 36 und zum Bewirken einer Kraft zum zumindest teilweisen Herausbewegen des Eingriffsabschnitts 37 des mindestens einen Arretierungselements 35 aus dem Bereich der Materialverjüngung 34 ausgebildet und eingerichtet ist. Hierzu ist das Hilfsmittel 36 weiter bevorzugt durch mindestens eine radiale Öffnung 40 des Grundkörpers 11 und/oder des Presskopfes 12 einführbar, um mit dem Freigabeabschnitt 39 zur Erzeugung einer längsaxialen Bewegung zusammenzuwirken. Derartige Öffnungen 40 sind bei herkömmlichen Pressstempeln bereits regelmäßig als Entlüftungsbohrungen vorgesehen, wobei vorzugsweise mindestens eine derartige Entlüftungsbohrung als Öffnung 40 zum Eingriff mit einem Hilfselement 36 vorgesehen oder anpassbar ist. Weiter bevorzugt weist das Sicherungselement 32, wie in Fig. 6 gezeigt, mindestens eine helix- oder schraubenförmige Vertiefung 41 auf, die zumindest teilweise entlang der Oberfläche verläuft. Die helix- oder schraubenförmige Vertiefung 41 ist vorzugsweise dazu vorgesehen, beim Einführen des Trägerelements 30 bzw. des Sicherungselements 32 in die Sicherungsausnehmung 31 mit dem mindestens einen Eingriffsabschnitt 37 in Eingriff zu kommen, um einen entsprechenden Kraftaufwand beim Einführen gegen das mindestens eine Federelement 38 zu reduzieren.

Besonders bevorzugt ist durch die Ausgestaltung des erfindungsgemäßen Pressstempels 10 mit mindestens einem entsprechenden Arretierungselement 35 in der Arretierungsausnehmung 33 in Verbindung mit einem entsprechenden Sicherungselement 32 ein Wechsel bzw. Austausch des Trägerelements 30 im eingebauten Zustand des Pressstempels 10 in einer Presse möglich. Zu diesem Zweck ist das Hilfsmittel 36 im eingebauten Zustand des jeweiligen Pressstempels 10 in der Presse durch die Öffnung 40 einführbar, wodurch der Eingriffsabschnitt 37 aus der Materialverjüngung 34 herausbewegbar ist, um ein entsprechendes Entfernen des Trägerelements 30, insbesondere in Verbindung mit dem Sicherungselement 32, zu bewirken. Dies führt zu einer komfortablen und schnellen Wartung und Erneuerung der jeweiligen Trägerelemente 30 bzw. des Presselements 14.

In weiteren - in den Figuren nicht im Detail gezeigten - Ausführungsformen umfasst das Aufnahmeelement 13 und/oder das Trägerelement 30 jeweils mindestens ein Magnetelement, und/oder das Aufnahmeelement 13 und/oder das Trägerelement 30 umfasst mindestens einen magnetisierbaren Abschnitt, um eine Magnetisierungsanordnung des Trägerelements 30 in dem Aufnahmeelement 13 auszubilden und einzurichten.

Im Folgenden wird die erfindungsgemäße Pressstempelanordnung 25 umfassend einen Oberstempel 26, einen Unterstempel 27 und eine Matrize 28 näher beschrieben.

Die erfindungsgemäße Pressstempelanordnung 25 zeichnet sich dadurch aus, dass der Oberstempel 26 und/oder der Unterstempel 27 als ein erfindungsgemäßer Pressstempel 10 ausgebildet und eingerichtet ist. Besonders bevorzugt sind sowohl der Oberstempel 26 als auch der Unterstempel 27 als ein erfindungsgemäßer Pressstempel 10 ausgebildet und eingerichtet. In besonders bevorzugten Ausführungsformen kann es vorgesehen sein, dass eine Pressstempelanordnung 25 eine Mehrzahl von Oberstempeln 26 und/oder Unterstempeln 27 umfasst, um gleichzeitig eine Mehrzahl von Presskörpern zu erzeugen. Hierzu kann zudem ebenfalls eine Mehrzahl von Matrizen 28 oder Matrizenausnehmungen 29 in der Matrize vorgesehen sein.

Wie aus der Fig. 5 hervorgeht, weist die Matrize 28 der erfindungsgemäßen Pressstempelanordnung 25 eine Matrizenausnehmung 29 auf, in die der Oberstempel 26 und/oder der Unterstempel 27 hinein verfahrbar ausgebildet sind. Beim Verpressen werden die pulver- oder granulatförmigen Stoffe innerhalb der Matrizenausnehmung 29 bereitgestellt und mittels des Oberstempels 26 und/oder des Unterstempels 27 zu den jeweiligen Presskörpern verpresst.

Zur Vermeidung von Wiederholungen wird im Zusammenhang mit der erfindungsgemäßen Pressstempelanordnung 25 auf die bereits im Zusammenhang mit dem erfindungsgemäßen Pressstempel 10 im Detail dargelegte Figurenbeschreibung verwiesen. Diese gelten in analoger Weise auch für die erfindungsgemäße Pressstempelanordnung 25.

## Patentansprüche

1. Pressstempel (10) zum Verpressen von pulver- oder granulatförmigen Stoffen zu einem Presskörper, umfassend einen sich entlang einer Längsachse L erstreckenden Grundkörper (11) und einen an den Grundkörper (11) angrenzenden Presskopf (12),
**dadurch gekennzeichnet, dass**
der Presskopf ein Aufnahmeelement (13) und ein zur lösbaren Befestigung mit dem Aufnahmeelement (13), dem Presskopf (12) und/oder dem Grundkörper (11) vorgesehenes Trägerelement (30) umfasst,
wobei das Trägerelement (30) zur Anbringung eines Presselements (14) ausgebildet und eingerichtet ist,
und dass das Presselement (14) eine als Pressfläche (15) ausgebildete Oberseite (16) und eine zur Anbringung mit dem Trägerelement (30) eingerichtete Unterseite (17) umfasst, wobei die Pressfläche (15) des Presselements (14) im Wesentlichen zum Kontakt mit den pulver- oder granulatförmigen Stoffen ausgebildet und eingerichtet ist.

2. Pressstempel (10) nach Anspruch 1, **dadurch gekennzeichnet, dass** das Aufnahmeelement (13) eine Ausnehmung (18) aufweist und zur im Wesentlichen vollständigen Aufnahme des Trägerelements (30) ausgebildet und eingerichtet ist, wobei das Presselement (14) in dem auf dem Trägerelement (30) angebrachten Zustand das Trägerelement (30) im Wesentlichen vollständig überdeckt.

3. Pressstempel (10) nach Anspruch 1 oder 2, **dadurch gekennzeichnet, dass** das Trägerelement (30) zur Befestigung mittels mindestens eines Befestigungselements (19) mit dem Aufnahmeelement (13), dem Presskopf (12) und/oder dem Grundkörper (11) ausgebildet und eingerichtet ist.

4. Pressstempel (10) nach einem oder mehreren der Ansprüche 1 bis 3, **dadurch gekennzeichnet, dass** das Trägerelement (30) mittels einer kraftschlüssigen Verbindung und/oder mittels einer formschlüssigen Verbindung zur lösbaren Befestigung mit dem Aufnahmeelement (13), dem Presskopf (12) und/oder dem Grundkörper (11) ausgebildet und eingerichtet ist.

5. Pressstempel (10) nach Anspruch 3 oder 4, **dadurch gekennzeichnet, dass** das Trägerelement (30) mindestens eine Durchbrechung (21) aufweist und dass das Aufnahmeelement (13), der Presskopf (12) und/oder der Grundkörper (11) mindestens eine Befestigungselementaufnahme (22) aufweist, wobei das Trägerelement (30) zur Befestigung in dem Aufnahmeelement (13) mittels des mindestens einen Befestigungselements (19) durch Einsetzen durch die Durchbrechung (21) in der Befestigungselementaufnahme (22) ausgebildet und eingerichtet ist.

6. Pressstempel (10) nach einem oder mehreren der Ansprüche 1 bis 4, **dadurch gekennzeichnet, dass** das Aufnahmeelement (13) mindestens eine Sicherungsausnehmung (31) umfasst und dass das Trägerelement (30) mindestens ein zur lösbaren Anordnung in der Sicherungsausnehmung (31) ausgebildetes und eingerichtetes Sicherungselement (32) umfasst.

7. Pressstempel (10) nach Anspruch 6, **dadurch gekennzeichnet, dass** die mindestens eine Sicherungsausnehmung (31) und/oder das mindestens eine Sicherungselement (32) im Wesentlichen entlang der Längsachse L des Grundkörpers (11) ausgebildet und eingerichtet ist/sind.

8. Pressstempel (10) nach Anspruch 6 oder 7, **dadurch gekennzeichnet, dass** das Aufnahmeelement (13), der Presskopf (12) und/oder der Grundkörper (11) mindestens eine mit der Sicherungsausnehmung (31) verbundene, insbesondere im Wesentlichen orthogonal zur Längsachse L verlaufende, Arretierungsausnehmung (33) umfasst.

9. Pressstempel (10) nach Anspruch 8, **dadurch gekennzeichnet, dass** das mindestens eine Sicherungselement (32) entlang der Längsachse L mindestens eine Materialverjüngung (34) aufweist, die zum zumindest bereichsweisen Eingriff mit mindestens einem in der mindestens einen Arretierungsausnehmung (33) anordenbaren Arretierungselement vorgesehen ist, wobei das mindestens eine Sicherungselement (32) gegen ein unbeabsichtigtes Lösen entlang der Längsachse L aus der mindestens einen Sicherungsausnehmung (33) gesichert ist.

10. Pressstempel (10) nach einem oder mehreren der Ansprüche 1 bis 9, **dadurch gekennzeichnet, dass** das Presselement (14), insbesondere die Pressfläche (15), zumindest abschnittsweise, insbesondere im Wesentlichen vollständig, aus mindestens einem Kunststoff gebildet ist und/oder mit einer Kunststoffbeschichtung beschichtet ist.

11. Pressstempel (10) nach einem oder mehreren der Ansprüche 1 bis 10, **dadurch gekennzeichnet, dass** das Presselement (14) als ein eine Antihaftbeschichtung oder eine Antihaftstruktur aufweisendes Presselement (14) ausgebildet und eingerichtet ist.

12. Pressstempel (10) nach einem oder mehreren der Ansprüche 1 bis 11, **dadurch gekennzeichnet, dass** das Presselement (14) und das Trägerelement (30) miteinander verbindbar sind, insbesondere mittels eines Klebstoffs verbindbar sind.

13. Pressstempel (10) nach einem oder mehreren der Ansprüche 1 bis 132, **dadurch gekennzeichnet, dass** das Aufnahmeelement (13) und/oder das Trägerelement (30) jeweils mindestens ein Magnetelement umfasst, und/oder dass das Aufnahmeelement (13) und/oder das Trägerelement (30) mindestens einen magnetisierbaren Abschnitt umfasst, um eine Magnetisierungsanordnung des Trägerelements (30) in dem Aufnahmeelement (13) auszubilden und einzurichten.

14. Pressstempelanordnung (25) umfassend einen Oberstempel (26), einen Unterstempel (27) und eine Matrize (28), wobei der Oberstempel (26) und/oder der Unterstempel (27) ein Pressstempel (10) nach einem oder mehreren der Ansprüche 1 bis 13 ist.

15. Rundläuferpresse mit einer Mehr- oder Vielzahl der Pressstempelanordnungen nach Anspruch 14.
